# EUROPÄISCHE PATENTSCHRIFT

(11) **EP 0 677 365 B1**
(45) Veröffentlichungstag und Bekanntmachung des Hinweises auf die Patenterteilung: **24.10.2001**
(21) Anmeldenummer: 95103960.1
(22) Anmeldetag: 17.03.1995
(51) Int. Cl.: B28B 23/00

(54) **Haltevorrichtung zur Befestigung eines Schraubendübels in einer Schalung zur Herstellung von Spannbetonschwellen**
Device for maintaining a dowel in a shuttering when making prestressed concrete railway sleepers
Dispositif de maintien dans un coffrage pour une fixation de boulon d'ancrage dans la fabrication de transverses de chemin de fer en béton précontraint

(30) Priorität: 21.03.1994 DE 4409599
(43) Veröffentlichungstag der Anmeldung: 18.10.1995
(73) Patentinhaber: Pfleiderer Infrastrukturtechnik GmbH & Co. KG, 92318 Neumarkt (DE)
(72) Erfinder:

(56) Entgegenhaltungen:
- EP-A- 0 268 028
- DE-C- 3 815 176
- DE-C- 4 216 441
- DE-U- 9 107 028

## Beschreibung

Die Erfindung betrifft eine Haltevorrichtung wie sie im Oberbegriff des Anspruchs 1 beschrieben ist.

In den Betonkörper von Spannbetonschwellen werden Schraubendübel eingegossen, in die die Halteschrauben für die Schienen eindrehbar sind. Solche Haltevorrichtungen sind gattungsmäßig beispielsweise aus der DE-U-86 20 398.2 bekannt.

Für eine wirtschaftliche Herstellung von Spannbetonschwellen sollen die manuellen Arbeitsschritte soweit wie möglich reduziert werden.

Die bekannte Haltevorrichtung muß von Hand in die Schalung eingeschraubt werden. Sie weist bereits ein Teil 11 aus elastischem Material auf, das einen stählernen Bolzen 1, mit dem die Haltevorrichtung in der Schalung befestigt wird, umschließt. Mit dem elastischen Teil wird erreicht, daß die fertige Schwelle aus der Schalung gehoben werden kann, und sich dabei die Haltevorrichtung aus dem Schraubdübel löst.

Der elastische Teil der bekannten Haltevorrichtung besteht aus Vollmaterial, das mit Gewindegängen in den Schraubdübel eingedreht ist. Es setzt dem Ausziehen der Haltevorrichtung aus dem Dübel beim Ausheben der betonierten Schwelle aus der Schalung noch erheblichen Widerstand entgegen.

Die bekannte Haltevorrichtung ist bei Schwellenherstellung im Spannbett nicht verwendbar, weil sich dort die Schwellen im Verlauf des Herstellungsprozesses in der Schalung (dem Spannbett) verschieben. Die bekannten in Längsachse des Spannbetts starren Haltevorrichtungen würden eine Verschiebebewegung der Schwelle behindern und zur Beschädigung der Schwelle führen.

Aufgabe der Erfindung ist es, die bekannte Haltevorrichtung so weiter zu entwickeln, daß sie
- keine zeitaufwendigen, meist von unterhalb der Schalung her vorzunehmenden, manuellen Schraubarbeitsgänge erfordert,
- die Verwendung bei der Herstellung im Spannbett zuläßt und
- leicht aus dem Schraubendübel lösbar ist.

Die Aufgabe wird gelöst durch eine Haltevorrichtung wie sie im kennzeichnenden Teil des Anspruchs 1 beschrieben ist.

Die bekannte Haltevorrichtung wird in einen nachgiebigen becherförmigen Teil, auf den der Schraubdübel lösbar aufschraubbar ist, und ein davon unabhängiges, bedarfsweise abscherbares Befestigungsmittel, beispielsweise einen Niet, zur Fixierung in der Schalung geteilt.

Die erfindungsgemäße Haltevorrichtung erfüllt die gestellte Aufgabe, indem sie
- die Befestigung mit einem geeigneten Verbindungsmittel von oben durch einen einfachen, hochmechanisierbaren Vorgang zuläßt,
- für eine dauerhafte Befestigung, beispielsweise in einer Umlaufschalung, widerstandsfähige Stahlniete und ebenso
- für eine lösbare Befestigung einen dünnen oder vorgekerbten, auf eine definierte Abscherkraft einstellbaren und damit bei einer Bewegung der Schwelle im Spannbett abscherbaren Blindniet in der Schalung verwendbar macht,
- durch ihre Becherform in umlaufenden Schalungen, wo sie in der Schalung verbleibt, in dem Schraubendübel nachgiebiger und damit leichter lösbar wird, sodaß sich wesentlich längere Standzeiten für die Haltevorrichtung in der Schalung und damit geringere Herstellkosten für die Schwelle ergeben, und
- den becherförmigen Teil zu schlitzen, damit das den Becherinnenraum im Durchmesser übersteigendes Blindnietsetzgerät eingeführt werden kann.

In Ausgestaltung der Erfindung wird weiterhin vorgeschlagen,
- einen Zapfen vorzusehen, der in die Becheröffnung einsetzbar ist, mit dem eine die Schwelle in ihrer Höhe durchsetzende Öffnung herstellbar ist, durch die der Schraubdübel-Hohlraum von evtl. eingedrungenem Wasser entleerbar ist.

Zur Fixierung von Einbauteilen in die Schalung ist es bereits aus der DE-A-3 815 176 bekannt, becherförmige Haltevorrichtungen und als Verbindungsmittel Blindniete zu verwenden.

Der Zapfen wird zweckmäßig mit zwei Abschnitten ausgebildet. Der Abschnitt, der innerhalb des Schraubdübels verläuft, weist zylindrische Form, der über den Dübel bis zur Schwellenaufstandsfläche reichende Teil konische Form auf. Je nach welcher Seite der Zapfen beim Ausschalen der Schwelle ausgeschlagen oder -gezogen werden soll - wird die Neigung des Konus ausgebildet. Bei Entfernung des Zapfens von der in der Schalung obenliegenden Unterseite der Schwelle her verjüngt sich der Durchmesser des Konus nach der Schwellenunterseite hin, bei Entfernung von der im Einbauzustand obenliegenden Seite der Schwelle her verjüngt sich der Durchmesser des Konus nach dieser Seite hin.

Die Erfindung wird anhand der Figur 1 bis 4 erläutert. Es zeigen:
- Fig.1: Beispiel einer nicht erfindungsgemäßen Haltevorrichtung
- Fig. 2: Beispiel einer erfindungsgemäßen Haltevorrichtung mit Metallscheibe nach Anspruch 6
- Fig.3 + 4: das Beispiel einer Haltevorrichtung für einen bodenseitig offenen Dübel und einen Zapfen mit konischem den Entwässerungskanal zur Sohlfläche in der Schwelle formenden aus dem Dübel herausstehenden Teil.
Fig. 3 mit gegen die Sohlfläche abnehmenden Konusdurchmesser.
Fig. 4 mit gegen die Sohlfläche zunehmenden Konusdurchmesser.

Auf der Bodenplatte einer Schwellenschalung 1 ist eine Haltevorrichtung 3 mittels eines die zugeordneten Bohrung 2 in der Schalung 1 und 5 im Boden 4 der Haltevorrichtung durchsetzenden Verbindungsmittels 10 - zweckmäßig eines Nietes - befestigt. Die Haltevorrichtung 3 weist Becherform auf. Durch den Hohlraum 6 der Becherform ist eine Vorrichtung einführbar, mit der das Verbindungsmittel 10 zur Befestigung der Haltevorrichtung 3 setzbar ist. Die Mantelfläche des Bechers ist mit Gewinde 7 versehen, auf das ein Schraubdübel 19 aufschraubbar ist, und weist Schlitze 8 auf. Der Boden 4 der Haltevorrichtung 3 kann mit Hohllage gegen die Bodenplatte der Schalung 1 geformt sein, so daß er beim Setzen des Verbindungsmittels 10 den Rand 9 des Bodens dicht an die Schalung 1 anpreßt. Die Verankerung des Verbindungsmittels 10 kann durch eine Metallscheibe 11 verstärkt werden.

In den Hohlraum 4 der Haltevorrichtung 3 sind Zapfen 12, 14 einsetzbar, mit denen eine den Beton 16 der Schwelle in der ganzen Höhe durchsetzender Hohlraum 17 bei der Schwellenfertigung im Beton freihaltbar ist. Der aus der bodenseitigen Öffnung 20 des in den Beton 16 der Schwelle einbetonierten Schraubdübels 19 herausstehende Teil 13 bzw. 15 des Zapfens 12, 14 ist konisch ausgebildet. Der Zapfen 12 weist einen konischen Teil 13 mit einem nach Fig. 3 von der Durchstoßöffnung 20 des Schraubdübels 19 zur Sohlfläche 18 der Schwelle hin abnehmenden Durchmesser auf, wenn er nach dem Ausschalen von der Sohlfläche 18 aus aus dem Beton 16 ausgeschlagen werden soll, der Zapfen 14 nach Fig. 4 einen konischen Teil 15 mit entsprechend zunehmenden Durchmesser, wenn er nach dem Ausschalen von der Oberseite der Schwelle her ausgeschlagen werden soll.

## Patentansprüche

1. Haltevorrichtung zur Befestigung eines Schraubendübels in einer Schalung zur Herstellung von Spannbetonschwellen, die einen aus nachgiebigen Material gefertigten mit Gewinde versehenen oberen Teil aufweist, mit dem sie in den Schraubendübel eindrehbar und in dem Schraubdübel lösbar gehalten ist, und die Mittel aufweist, mit denen sie in der Schalung fixierbar ist,
**dadurch gekennzeichnet,**
• daß die Haltevorrichtung (3) Becherform aufweist mit einem inneren Hohlraum (6), in den eine Blindnietsetzmaschine einführbar ist,
• daß der Becherboden (4) eine zentrale Bohrung (5) aufweist, die mit einer entsprechenden Bohrung (2) in der Schalung (1) in Deckung bringbar ist und durch die mit einem geeigneten Werkzeug ein geeignetes Verbindungsmittel (10), mit dessen Hilfe die Haltevorrichtung (3) fest an die Schalung (1) anpreßbar ist, setzbar ist, und
• daß die Haltevorrichtung
mindestens einen senkrecht zum Becherboden (4) verlaufenden Schlitz (8) in der Mantelfläche aufweist.

2. Haltevorrichtung (3) nach Anspruch 1, **dadurch gekennzeichnet, daß** in den Hohlraum (6) der Becherform ein Zapfen (12,14) aus Kunststoff oder Metall einsetzbar ist, dessen vom Becher umfaßter Teil diesen etwa formschlüssig ausfüllt und dessen aus dem Becher herausstehender Teil (13,15) die Schwelle etwa senkrecht zur Aufstandsfläche und mindestens mit deren Sohlfläche (18) abschließend durchsetzt.

3. Haltevorrichtung (3) nach Anspruch 2, **dadurch gekennzeichnet, daß** der Zapfen (12,14) mit dem aus dem Dübel (19) herausstehenden Teil (13, bzw. 15) konische Form aufweist und der konische Teil vom Durchstoßpunkt durch den Dübel gegen die Sohlfläche (18) der Schwelle bedarfsweise zunehmenden bzw. abnehmenden Durchmesser aufweist.

4. Haltevorrichtung (3) nach Anspruch 1, **dadurch gekennzeichnet, daß** der Becherboden (4) gegen die Schalung (1) mit Hohllage geformt ist, und daß durch Anziehen des Verbindungsmittels (10) der Rand (9) anpreßbar ist.

5. Haltevorrichtung (3) nach Anspruch 1, **dadurch gekennzeichnet, daß** auf der der Schalung (1) abgewandten Seite zwischen Becherboden (4) und Kopf des Verbindungsmittels (10) eine Metallscheibe (11) mit zentraler Bohrung angeordnet ist.

## Claims

1. Holding device for fixing a threaded dowel in shuttering for making prestressed concrete sleepers, comprising an upper portion which is made of flexible material and provided with a thread and with which it can be screwed into the threaded dowel and held releasably in the threaded dowel, and comprising means with which it can be fixed in the shuttering, characterised
- in that the holding device (3) is cup-shaped with an inner cavity (6) into which can be introduced a blind rivet setting machine,
- in that the cup bottom (4) comprises a central bore (5) which can be brought into register with a corresponding bore (2) in the shuttering (1) and through which with a suitable tool can be set a suitable connecting means (10) with the aid of which the holding device (3) can be pressed firmly against the shuttering (1), and
- that the holding device has at least one slot (8) in the peripheral surface, extending perpendicular to the cup bottom (4).

2. Holding device (3) according to claim 1, **characterised in that** in the cavity (6) of the cup shape can be inserted a plastic or metal pin (12, 14) of which the portion encompassed by the cup fills the latter more or less in form-locking relationship and of which the portion (13, 15) protruding from the cup passes through the sleeper more or less perpendicularly to the standing surface and ending at least at the bottom surface (18) thereof.

3. Holding device (3) according to claim 2, **characterised in that** the pin (12, 14) with the portion (13, or 15) protruding from the dowel (19) has a conical shape and the conical portion from the point of penetration through the dowel against the bottom surface (18) of the sleeper has an increasing or decreasing diameter if required.

4. Holding device (3) according to claim 1, **characterised in that** the cup bottom (4) is shaped with a hollow against the shuttering (1) and **in that** the edge (9) can be pressed into contact by tightening the connecting means (10).

5. Holding device (3) according to claim 1, **characterised in that** on the side facing away from the shuttering element (1) between the cup bottom (4) and the head of the connecting means (10) is arranged a metal washer (11) with central bore.

## Revendications

1. Dispositif de maintien pour la fixation d'une cheville filetée dans un coffrage pour la fabrication de traverses de chemin de fer en béton précontraint, qui comporte une partie supérieure fabriquée à partir d'un matériau flexible et dotée d'un filetage au moyen duquel ledit dispositif de maintien peut être vissé dans la cheville filetée et est maintenu de façon amovible dans ladite cheville filetée, et qui comporte un moyen avec lequel il peut être fixé au coffrage,
**caractérisé en ce que** :
le dispositif de maintien (3) a une forme de godet comportant un espace intérieur creux (6) dans lequel peut être introduite une riveteuse pour rivets borgnes,
le fond (4) du godet possède un perçage central (5) qui peut être amené par-dessus un perçage correspondant (2) ménagé dans le coffrage (1) et par lequel peut être placé, avec un outil approprié, un moyen de raccordement approprié (10) à l'aide duquel le dispositif de maintien (3) peut être fixé avec serrage au coffrage (1), et **en ce que**
le dispositif de maintien comporte dans sa paroi latérale au moins une fente (8) s'étendant perpendiculairement au fond (4) du godet.

2. Dispositif de maintien (3) selon la revendication 1, **caractérisé en ce qu'**un goujon (12, 14) en matière plastique ou en métal peut être inséré dans l'espace creux (6) de l'élément en forme de godet, dont la partie enveloppée par le godet remplit celui-ci sensiblement en correspondance de formes et dont la partie (13, 15) dépassant du godet traverse la traverse de chemin de fer sensiblement perpendiculairement à la surface de contact et au moins jusqu'à la surface de base de celle-ci.

3. Dispositif de maintien (3) selon la revendication 2, **caractérisé en ce que** le goujon (12, 14) avec sa partie (13, resp. 15) dépassant de la cheville (19) a une forme conique, et **en ce que** la partie conique a un diamètre croissant ou décroissant selon le besoin depuis le point de passage à travers la cheville vers la surface de base (18) de la traverse de chemin de fer.

4. Dispositif de maintien (3) selon la revendication 1, **caractérisé en ce que** le fond (4) du godet dirigé vers le coffrage (1) est conformé en creux, et **en ce que** le bord (9) dudit godet peut être pressé en tirant le moyen de raccordement (10).

5. Dispositif de maintien (3) selon la revendication 1, **caractérisé en ce que**, du côté opposé au coffrage (1), entre le fond (4) du godet et la tête du moyen de raccordement (10), est agencée une rondelle métallique (11) dotée d'un perçage central.
